# FASCICULE DE BREVET EUROPEEN

(11) **EP 0 356 311 B1**
(45) Date de publication et mention de la délivrance du brevet: **02.12.1992**
(21) Numéro de dépôt: 89402278.9
(22) Date de dépôt: 11.08.1989
(51) Int. Cl.: E01C 19/48, E01C 19/40

(54) **Procédé et engin pour ouvrer une surface de sol, notamment pour revêtir une chaussée**
Verfahren und Vorrichtung zum Bearbeiten einer Bodenfläche, insbesondere zum Bekleiden einer Strasse
Process and apparatus for working a ground surface, especially for covering a road

(30) Priorité: 18.08.1988 FR 8810998
(43) Date de publication de la demande: 28.02.1990
(73) Titulaire: Chaize, Alain, 75003 Paris (FR)
(72) Inventeur: Chaize, Alain, 75003 Paris (FR)
(74) Mandataire: Bouju, André

(56) Documents cités:
- CH-A- 498 981
- DE-B- 1 049 413
- FR-A- 1 584 199
- FR-A- 2 220 626
- FR-A- 2 270 380
- US-A- 3 613 530

## Description

La présente invention concerne un procédé pour ouvrer une surface de sol, notamment pour garnir une chaussée d'un revêtement en béton de bitume ou de ciment.

La présente invention concerne encore un engin conçu dans ce but.

On connaît les machines à coffrage glissant, telles que celles décrites par exemple par RAY et CHARONNAT aux pages 98 à 132 du Bulletin de Liaison du Laboratoire des Ponts et Chaussées n° 95 - Mai, Juin 1968 référence 2231. Ces machines sont destinées à revêtir une chaussée avec un revêtement en béton, de bitume ou de ciment. Elles comprennent un bâti qui s'appuie et avance sur le sol non revêtu au moyen de deux ou quatre chenilles. Les organes d'appui sur le sol réservent entre eux un espace transversal dans lequel le châssis porte un coffrage glissant, c'est-à-dire deux coffrages latéraux formant avec une table d'extrusion supérieure un tunnel à travers lequel le revêtement est extrudé.

Sur le chantier, on tend de part et d'autre du trajet prévu pour l'engin deux fils définissant une surface de référence à laquelle la surface du revêtement terminé doit être parallèle. Le bâti porte des suiveurs de fils dont chacun détecte la position d'un point du bâti par rapport à la surface de référence. En fonction de cette détection, la position en hauteur de différents points du bâti par rapport aux moyens d'appui sur le sol est réglée grâce à des vérins dans un sens tel que la surface inférieure de la table d'extrusion, dont la trajectoire définit le profil de la chaussée réalisée, soit parallèle à la surface de référence et à distance déterminée de celle-ci.

Il est essentiel que la chaussée réalisée ait un profil aussi lisse que possible. Il importe donc de minimiser l'influence qu'ont sur la table d'extrusion les mouvements du bâti lorsqu'il se règle en hauteur par rapport à la surface de référence. C'est pourquoi, dans les machines connues, le tunnel d'extrusion se trouve entre les moyens d'appui sur le sol, au voisinage du centre de gravité de l'engin. Dans ces conditions, le revêtement réalisé a nécessairement une largeur inférieure à la largeur libre entre les organes d'appui sur le sol, en général des chenilles.

On connaît en particulier d'après le CH - A - 498 981 une machine du type indiqué ci-dessus, du type à quatre chenilles, la structure étant articulée autour d'un axe horizontal transversal positionné entre les chenilles avant et les chenilles arrière. Un bâti antérieur s'appuie sur le sol brut par les chenilles avant. Un châssis-pont est articulé au bâti autour de l'axe horizontal transversal et s'appuie sur le sol brut par les chenilles arrière. Des outils sont montés transversalement sous le châssis-pont entre les chenilles avant et les chenilles arrière. Divers moyens de réglage 7, 26 servent à positionner correctement en hauteur les outils malgré les irrégularités du sol brut. Les moyens d'appui arrière s'appuient de part et d'autre de la surface ouvrée réalisée. La largeur de travail de la machine est donc inférieure à sa largeur hors tout. Finalement, bien que comportant un châssis-pont articulé, cette machine ne diffère guère, dans son principe, d'une machine à châssis rigide. Des mouvements parasites peuvent provenir aussi bien du bâti avant, qui s'appuie sur le sol brut, que des chenilles arrière qui s'appuient également sur le sol brut.

On connaît aussi d'après le DE-B- 1 049 413 une machine pour déposer une couche constante de revêtement et qui est par conséquent dépourvue de moyens pour régler directement ou indirectement la position de l'outil par rapport à une surface de référence. La machine comporte (figures 3 et 4) un bâti avant s'appuyant sur le sol brut, un châssis-pont supportant un outil et dont l'extrémité arrière repose par des rouleaux sur la surface ouvrée dont la largeur peut ainsi être supérieure à la largeur d'appui sur le sol de la machine.

Le DE-B- 1 049 413 insiste sur les inconvénients d'une telle machine, qui n'est décrite qu'au titre de l'état de la technique. Comme l'explique à juste titre le document, tout défaut sur la surface ouvrée va produire un second défaut semblable lorsque le rouleau d'appui arrière, en franchissant le défaut, provoquera un mouvement parasite de l'outil. Ce second défaut produit par l'outil sera à son tour franchi par le rouleau, ce qui entraînera la formation d'un troisième défaut et ainsi de suite.

Pour remédier à cet inconvénient, le DE -B- 1 049 413 propose de réaliser la surface ouvrée en trois bandes parallèles, la bande centrale étant réalisée par un outil sensiblement situé dans l'axe de tangage du bâti avant de la machine, de manière à minimiser l'incidence du tangage de la machine sur la position de cet outil dans le plan vertical. Il est de plus prévu que le rouleau d'appui postérieur du châssis-pont roule sur la bande centrale de la surface ouvrée, c'est-à-dire la bande présentant le moindre risque de défaut. Deux outils latéraux sont en outre prévus en position décalée vers l'arrière pour réaliser deux bandes de revêtement latérales, de part et d'autre de la bande centrale. Le châssis-pont positionne donc les deux outils latéraux indépendamment des défauts que peuvent présenter les deux bandes latérales, et par conséquent, ces deux bandes latérales 13 présentent elles-mêmes moins de défauts.

Cette solution est peu satisfaisante car elle nécessite trois outils, car elle n'exclut pas la présence de défauts sur les bandes latérales de surface ouvrée et aussi car elle entraîne nécessairement la présence de joints longitudinaux entre les trois bandes.

On a également imaginé des machines dans lesquelles le tunnel d'extrusion a une largeur supérieure à la largeur libre entre les chenilles et se trouve disposé en porte-à-faux au-delà de l'arrière des chenilles. Toutefois, cette solution ne permet pas de réaliser des chaussées d'excellente qualité,-chaque mouvement d'autopositionnement du bâti étant transmis avec amplification à la table d'extrusion.

Le but de la présente invention est ainsi de proposer un procédé et un engin pour produire une surface de sol ouvrée de très bonne qualité sur une largeur qui puisse être nettement supérieure à la largeur libre entre les moyens d'appui, tels que chenilles, sur le sol non ouvré.

Selon un premier aspect de l'invention, le procédé pour ouvrer une surface de sol, au moyen d'un engin que l'on déplace le long de la surface à ouvrer, cet engin comportant un outil qui est en contact avec ladite surface, des moyens d'appui sur sol brut situés en amont d'une extrémité transversale postérieure de l'outil, l'outil prenant appui, pendant le travail, sous un châssis-pont dont une extrémité avant est supportée par les moyens d'appui sur sol brut par l'intermédiaire d'une articulation d'axe transversal au plan longitudinal médian de l'engin, et dont l'extrémité arrière repose sur la surface ouvrée par des moyens d'appui mobile réparti sous une pression suffisamment faible pour éviter toute altération significative de la surface ouvrée, est caractérisé en ce qu'on règle en hauteur des moyens supportant au moins indirectement l'outil de manière que celui-ci suive une trajectoire sensiblement indépendante des irrégularités de la région non ouvrée du sol, et en ce qu'on règle pendant le travail la pression exercée par l'extrémité arrière du châssis-pont sur la surface ouvrée.

Etant donné que, selon l'invention, on règle au moins indirectement l'outil en hauteur pour rendre sa trajectoire sensiblement indépendante du sol non ouvré, le risque de voir apparaître sur la surface ouvrée des défauts tels que ceux évoqués dans le DE-B- 1 049 413 est largement réduit, et surtout l'amplitude probable d'un tel défaut est également très réduite. La régulation de niveau filtre les défauts et n'en laisse passer tout au plus que des reliquats très atténués. Grâce au châssis-pont, ces perturbations intervenant au niveau du bâti avant ne parviennent à l'outil qu'avec une amplitude sensiblement divisée par deux (effet de bras de levier autour d'un axe passant par les moyens d'appui réparti sur la surface ouvrée). Les risques qu'un tel défaut crée des échos successifs dus au franchissement par les moyens d'appui réparti sur le sol ouvré deviennent eux-mêmes négligeables, compte tenu en particulier de la très faible amplitude possible de ces défauts, et du fait que l'appui est réparti.

La résistance rencontrée par l'outil lors de son travail crée sur le châssis-pont une force ascendante plus ou moins intense en fonction des conditions de travail rencontrées par l'outil au cours de la progression de la machine. Si la force ascendante est intense, elle risque de soulever l'extrémité arrière du châssis-pont et malgré le réglage de hauteur des moyens supportant au moins indirectement l'outil, ce dernier risque d'être positionné de façon erratique et de produire un défaut. Si au contraire la force ascendante est faible, l'extrémité arrière du chassis-pont va s'appuyer plus fortement sur la surface ouvrée, ce qui risque de l'endommager. C'est pour éliminer ces risques que, selon l'invention, on règle aussi la pression exercée par les moyens d'appui .mobile réparti sur la surface ouvrée. Le réglage de la pression d'appui à l'extrémité arrière du chassis-pont permet aussi de compenser les variations de pression d'appui qui risquent d'être induites lorsqu'on règle en hauteur les moyens qui supportent au moins indirectement l'outil.

Le résultat obtenu grâce à l'invention est meilleur que celui obtenu avec le DE-B- 1 049 413 car il réduit à la fois le risque de défaut significatif et le risque d'échos successifs à un défaut, et élimine les joints longitudinaux entre trois bandes de sol ouvré.

Le résultat obtenu grâce à l'invention est également meilleur que celui obtenu par la technique selon le CH-A- 498 981 puisque, selon l'invention, l'extrémité arrière du châssis-pont s'appuie sur le sol ouvré, très régulier, et non sur le sol brut, ce qui améliore la stabilité de la trajectoire de l'outil, et aussi car la largeur de travail permise par l'invention est nettement supérieure. De plus, l'invention n'oblige pas à disposer d'une bande de sol non ouvrée convenable de part et d'autre de la chaussée à réaliser.

Selon un second aspect de l'invention, l'engin pour ouvrer une surface de sol, comprend un bâti, s'appuyant de manière mobile sur une région du sol non ouvrée par l'intermédiaire de moyens d'appui sur sol brut, un châssis-pont dont une extrémité avant est supportée par le bâti par l'intermédiaire d'une articulation d'axe transversal au plan longitudinal médian de l'engin, et dont une extrémité arrière est munie de moyens d'appui mobile réparti sur la surface ouvrée, un outil monté sous le châssis-pont et comportant une extrémité transversale postérieure située en arrière des moyens d'appui sur sol brut, et est caractérisé en ce qu'il comprend en outre des moyens pour régler en hauteur des moyens supportant au moins indirectement l'outil de manière que celui-ci suive une trajectoire sensiblement indépendante des irrégularités de ladite région du sol non ouvrée, et des moyens pour régler la pression exercée sur la surface ouvrée par les moyens d'appui mobile réparti.

D'autres particularités et avantages de l'invention ressortiront encore de la description ci-après.

Aux dessins annexés, donnés à titre d'exemples non limitatifs :
- la figure 1 est une vue d'un engin selon l'invention, en élévation latérale et partiellement en coupe selon la ligne I-I de la figure 2 ;
- la figure 2 est une vue schématique de dessus de l'engin de la figure 1 ;
- la figure 3 est une vue de face de l'engin de la figure 1 ;
- les figures 4 à 8 sont des vues schématiques en coupe selon les plans IV-IV, V-V, VI-VI, VII-VII, VIII-VIII de la figure 1 respectivement ;
- la figure 9 est une vue de face à échelle agrandie, d'une plage réceptrice de rayonnement montée sur la face arrière de l'outil ; et
- la figure 10 est un schéma bloc des moyens de commande de la position de l'outil en fonction du signal de détection de la position de l'outil.

Dans l'exemple représenté aux figures 1 à 3, l'engin pour revêtir une chaussée avec du béton de bitume ou de ciment comprend un bâti 1 reposant sur le sol non revêtu 5 par l'intermédiaire de deux chenilles latérales motrices 2. Le bâti 1 est relié aux chenilles 2 par quatre vérins 3 prévus pour régler la position en hauteur du bâti 1 par rapport aux chenilles 2 pour compenser les inégalités rencontrées par les chenilles 2 lors de leur progression sur le sol brut 5.

Par sol brut, on entend le sol non revêtu ou non encore revêtu par l'engin.

Préalablement à la mise en fonctionnement de l'engin, on a tendu longitudinalement de part et d'autre de la surface qu'il doit revêtir, deux fils 4 dits "fils tendus" qui, ensemble, définissent une surface de référence à laquelle la surface du revêtement à réaliser doit être parallèle. Chaque vérin 3 est associé à un palpeur 6 qui suit le fil 4 situé du même côté de l'engin que le vérin 3 considéré et qui transmet à des moyens de commande du vérin 3 des informations relatives à la position en hauteur du bâti 1 au droit du vérin 3 par rapport audit fil 4. Ces moyens pour assurer au bâti 1 une trajectoire aussi indépendante que possible des irrégularités du sol brut sont connus en eux-mêmes et ne seront donc pas décrits plus en détail.

Les deux chenilles définissent entre elles une distance transversale libre dans laquelle le bâti 1 porte, sensiblement en contact avec le sol brut, deux coffrages latéraux antérieurs 7 (figures 2 et 3) destinés à recevoir entre eux, en avant du bâti 1, de la part de moyens d'approvisionnement tels que camions ou bandes transporteuses, le béton 8 destiné à former le revêtement. Chacun des coffrages latéraux antérieurs 7 est adjacent à l'une des chenilles 2. Entre les coffrages latéraux antérieurs 7 est montée rotativement une vis de répartition 9 (figure 2) d'axe horizontal transversal entraînée par un moteur 11 par l'intermédiaire d'un moyen de transmission 12. De manière connue, la rotation de la vis 9 autour de son axe provoque une égalisation approximative du niveau de béton 8 sur la largeur libre entre les coffrages antérieurs 7.

En arrière des chenilles 2, chaque coffrage antérieur 7 est raccordé à un coffrage latéral postérieur 13 par l'intermédiaire d'un coffrage transversal 14. La distance libre entre les coffrages latéraux postérieurs 13 est supérieure à la distance libre entre les chenilles 2, et même supérieure à la largeur hors tout de l'engin au droit des chenilles 2, palpeurs 6 non compris. Entre les coffrages latéraux postérieurs 13 s'étend, juste derrière les coffrages transversaux 14, un dispositif de répartition postérieur 16 comprenant deux vis transverales 17 tournant en sens contraires, alignées l'une avec l'autre. Chacune des vis 17 est entraînée par un moteur respectif 18 fixé au coffrage latéral 13 respectif.

En aval des vis 17, relativement au sens de défilement du béton à travers l'engin, est prévu une barrette transversale de pré-égalisation 19, suivie vers l'aval par un dispositif vibrateur 21. Comme le montre la figure 1, la barrette de pré-égalisation 19 est réglable en hauteur au moyen d'un vérin 22. La figure 1 montre également que les vis 17, la barrette 19 et le dispositif vibrateur 21 sont supportés directement par le bâti 1.

En aval du vibrateur 21, donc encore plus en arrière que le vibrateur 21 par rapport aux moyens d'appui sur sol brut 2 (chenilles), une table d'extrusion 23 s'étend transversalement entre les coffrages latéraux postérieurs 13. Ainsi, la surface inférieure active 24 de la table d'extrusion 23, et en particulier son bord transversal postérieur 26 se trouvent en arrière des chenilles 2 et s'étendent sur une largeur très supérieure à la largeur libre transversalement entre les chenilles 2.

La structure de la machine comprend, outre le bâti 1, un châssis-pont 27 comprenant essentiellement deux poutres longitudinales 28 disposées à égale distance de part et d'autre du plan longitudinal médian P de l'engin, et reliées l'une à l'autre,au voisinage de leur extrémité arrière, par une entretoise 29 articulée à chaque extrémité.

A leur extrémité avant, les deux poutres 28 sont articulées au bâti 1 selon un axe commun X-X, au moyen de deux chapes 31. L'axe X-X est perpendiculaire au plan P. Les chapes 31 sont situées sur le dessus du bâti 1, et les poutres 28 s'étendent, dans leur région antérieure, au-dessus du bâti 1.

A partir de son articulation au moyen des chapes 31, le châssis-pont 27 s'étend vers l'arrière et il est supporté à son extrémité arrière par deux coussins d'air 32 montés chacun à une extrémité inférieure d'un pied 33 soudé sous l'extrémité postérieure de l'une des poutres 28. Les coussins d'air 32 sont alimentés en air comprimé par des moyens non représentés.

La longueur de chaque poutre 28 est telle que les coussins 32 sont situés en arrière de la table d'extrusion 23. De plus, la distance entre chaque coussin 32 et le plan longitudinal médian P de l'engin (figure 2) est inférieure à la demi-largeur de la table d'extrusion 23 de sorte que, en service, les deux coussins d'air 32 prennent appui sur la surface supérieure 39 du revêtement réalisé par l'engin.

La table d'extrusion 23 est soutenue par le châssis-pont 27, sans autre liaison mécanique avec le bâti 1. A cet effet, chaque poutre 28 porte sur son côté opposé à l'autre poutre 28 un guidage tubulaire d'axe vertical 34 dans lequel est engagée de manière coulissante une colonne 36 dont la base est fixée rigidement à la face supérieure de la table d'extrusion 23. A son extrémité supérieure, chaque colonne 36 est attelée à l'extrémité de la tige mobile 37 d'un vérin 38 de réglage en hauteur de la table d'extrusion 23.

Comme schématisé à la figure 1, la table 23 est sensiblement située à égale distance D d'un plan vertical passant par l'axe X-X et d'un plan vertical passant par les coussins d'air 32.

Il importe que les coussins d'air 32 n'exercent pas sur la surface ouvrée 39 une pression susceptible d'atteindre ou de dépasser la pression minimale à partir de laquelle la surface ouvrée 39 serait déformée. Mais il importe également que cette pression ne soit pas nulle. Une pression nulle signifierait que la réaction subie par la table d'extrusion 23, réaction dirigée verticalement vers le haut, dépasse les forces de gravité s'exerçant sur la table 23. En d'autres termes, la table 23 se soulèverait sous la pression du béton s'exerçant sous elle. Compte tenu de ces deux impératifs, il a été déterminé selon l'invention que la pression exercée par les coussins d'air 32 sur la surface 39 devait rester comprise entre 1 à 5 N/cm²(100 et 500 g/cm²) environ.

La pression exercée par les coussins d'air 32 sur la surface 39 ne dépend pas uniquement des particularités constructives de l'engin. En effet, la réaction verticale dirigée vers le haut subie par la table d'extrusion 23 est fonction notamment de la qualité de béton qui est mise en oeuvre. D'ailleurs, de cette qualité dépend également la pression supportable par le béton de la part des coussins d'air 32. C'est pourquoi il est prévu des moyens pour régler en permanence la pression exercée sur la surface 39 par les coussins d'air 32. A ce titre, chaque coussin d'air 32 est équipé d'un détecteur de pression 41. Dans un coussin d'air, la pression est fonction du chargement supporté par le coussin d'air. Par exemple, lorsque le chargement augmente, le coussin d'air se rapproche du sol, ce qui fait diminuer son débit de fuite périphérique et augmenter la perte de charge occasionnée par cette fuite. En conséquence, la pression augmente jusqu'à ce qu'elle équilibre le nouveau chargement. Le coussin d'air se stabilise alors à cette nouvelle altitude pour laquelle la pression exercée par l'air comprimé à l'intérieur de sa chambre équilibre la charge à supporter.

Compte tenu de ce qui précéde, on comprend un autre intérêt de réguler la pression des coussins d'air dans l'engin décrit : si la pression dans les coussins d'air est sensiblement constante, l'altitude des coussins d'air au-dessus de la surface 39 est sensiblement constante, et les mouvements parasites transmis par les coussins d'air à la table d'extrusion 23 sont minimisés.

D'après les explications qui précèdent relatives aux coussins d'air en général, on comprend également que pour réguler la pression dans les coussins d'air 32, il faut agir non sur la pression d'alimentation des coussins d'air, mais sur la charge qu'ils supportent.

A cet effet, un lest mobile 42 est monté de manière déplaçable le long de chacune des poutres 28. En pratique, chaque lest 42 est constitué par un chariot roulant sur la surface supérieure de la poutre au moyen de roulettes 43. De plus, le lest 42 porte de chaque côté de la poutre 28 associée une oreille de guidage latéral 44, laquelle porte à son tour une roulette anti-décollement 46 prenant appui sous l'aile supérieure de la poutre 28, qui dans l'exemple est une poutre en I. Une courroie 47 contournant une poulie de sortie 48 d'un servo-moteur 49 et une poulie de renvoi 51 est accrochée par ses deux extrémités 52 à deux faces opposées du lest 42. Le brin de la courroie 47 qui est continu entre les poulies 49 et 51 (le brin supérieur à la figure 1) traverse un conduit 53 pratiqué à travers le lest 42. Les signaux fournis par le détecteur 41 de chaque coussin d'air 32 est envoyé au moteur 49 porté par la même poutre 28 de manière que celui-ci commande le déplacement du lest 42 correspondant dans le sens tendant à ramener la pression dans le coussin 32 à une valeur de consigne prédéterminée.

L'engin selon l'invention comprend en outre des moyens pour détecter la position de l'outil par rapport à au moins une surface de référence.

Dans l'exemple représenté, ces moyens comprennent des palpeurs 54 (figure 2) coopérant chacun avec l'un des fils 4, la surface de référence étant donc celle définie par les fils 4, qui, de part et d'autre de la chaussée à réaliser, sont disposés à égale hauteur au-dessus du plan théorique de la surface 39.

On utilise également comme surface de référence la surface 39 de la chaussée réalisée, et plus particulièrement deux régions de cette surface situées au voisinage des bords latéraux 56 de la surface 39 et à une certaine distance en arrière de la table d'extrusion 23, par exemple trois métres en arrière de la table 23.

Pour réaliser cette détection, l'engin selon l'invention comprend deux dispositifs 57 dits "règles traînées" comprenant une règle 58 dont une extrémité antérieure est reliée à la face arrière de la table d'extrusion par un câble de traction 59 (figure 1) parallèle à la surface 39. Chaque extrémité de la règle 58 repose sur la surface 39 par un patin 61. Chaque règle 58 porte un émetteur 62 de rayon électromagnétique 63 pouvant être un rayon UV, X ou laser. La position de chaque détecteur 62 est réglée avec précision pour que le rayon 63 soit émis parallèlement à la surface 39 telle que détectée par les deux patins 61 associés, et à une hauteur bien déterminée au-dessus de la surface 39 ainsi détectée.

La face postérieure de la table d'extrusion 23 porte face à chaque émetteur 62 un détecteur 64 voisin de l'une des extrémités latérales de la table. Comme représenté à la figure 9, la surface sensible 66 du détecteur 64 est subdivisée en zones échelonnées verticalement. Il s'agit par exemple de cellules photo-électriques échelonnées verticalement. Chaque détecteur 64 émet un signal de sortie constitué par exemple par un courant dont l'intensité est fonction de l'altitude de la cellule photo-électrique qui est frappée par le rayon 63.

De chaque côté du plan P, les signaux émis par le détecteur 64 et par le palpeur 54, lequel fournit lui aussi un courant dont l'intensité est fonction de la hauteur relative de l'extrémité correspondante de la table 23 par rapport au fil 4 voisin, sont utilisés pour régler la position en hauteur de ladite extrémité de la table 23, grâce au vérin 38 situé du même côté du plan P.

En pratique, comme le montre la figure 10, le signal en provenance de la sortie 67 associé au palpeur 54 et le signal en provenance de la sortie 68 du détecteur 64 situé du même côté du plan P, sont additionnés avec le cas échéant une pondération, dans un circuit additionneur 69. Le signal sortant est amplifié au moyen d'un amplificateur 71. La sortie 72 de l'amplificateur 71 sert à la commande d'une électrovanne proportionnelle 73 commandant à son tour l'alimentation du vérin 38 situé du même côté du plan P.

Les signaux présents sur les sorties 67 et 68 sont additionnés algébriquement par le circuit 69.

Ceci signifie que :
- si le palpeur 54 détecte pour l'extrémité correspondante de la table 23 une hauteur insuffisante par rapport au fil 4 et si le détecteur 64 détecte lui aussi une hauteur insuffisante par rapport à la règle 58, les deux signaux s'ajoutent pour commander un débit important vers le vérin 38 correspondant, dans le sens de la montée de la table 23 ;
- il en va de même si le palpeur 54 et le détecteur 64 détectent une hauteur excessive de la table 23 par rapport aux fils 4 et par rapport à la règle 58 respectivement ; toutefois, le vérin 38 est alors commandé dans le sens de la descente ;
- si les détections du palpeur 54 et du détecteur 64 sont contraires, (par exemple si le détecteur 64 détecte une hauteur excessive de l'outil 23 par rapport à la règle 58 alors que le palpeur 54 détecte une hauteur insuffisante par rapport au fil 4), le signal fourni par le détecteur 64 est retranché de celui fourni par le palpeur 54, pour limiter le débit envoyé au vérin 38 dans le sens déterminé par le palpeur 54.

En pratique, la détection effectuée par référence à la surface 39 joue un rôle d'amortisseur à l'égard des corrections commandées par référence aux fils 4. Par exemple, si un tronçon de chaussée a été réalisé légèrement en dessous de la cote théorique, le mouvement de l'outil 23 pour corriger sa position va très rapidement provoquer un signal de surhauteur de la part des détecteurs 64, qui se réfèrent au tronçon trop bas, signal qui ralentira la montée ultérieure de l'outil 23 sous la commande des palpeurs 54.

Le châssis-pont 27 est conçu pour permettre à ses deux poutres 28 de pivoter indépendamment l'une de l'autre autour de l'axe X-X dans un certain débattement angulaire relatif de l'ordre par exemple d'environ 2 cm au droit de la table d'extrusion 23. Ceci est permis notamment par le montage articulé de l'entretoise 29. Dans le même but, les colonnes 36 ont un léger jeu latéral dans les guides 34. Cette indépendance limitée des poutres 28 l'une par rapport à l'autre permet de régler indépendamment la pression dans chaque coussin 32 et la hauteur de chaque extrémité de l'outil 23.

L'engin comprend en outre, en arrière de l'axe d'articulation X-X, deux vérins 74 interposés chacun entre le bâti 1 et l'une respective des poutres 28. Les vérins 74 sont prévus pour supporter le châssis-pont 27 sans que celui-ci prenne appui sur ses coussins d'air 32. Ceci peut être nécessaire en début de chantier, lorsqu'il n'existe pas encore derrière la machine une surface 39 adéquate. Ceci peut être encore nécessaire lorsque, suite par exemple à un incident, la pression dans les coussins d'air 32 est insuffisante pour supporter le châssis-pont 27. Dans ce cas, la mise en action des vérins 74 est automatique pour éviter de détériorer la surface 39.Enfin, les vérins 74 sont utilisés lors du transport de la machine.

En fonctionnement, le béton collecté entre les coffrages latéraux avant 7 (figure 4) est réparti par la vis 9 (figure 5), puis par les répartiteurs 16 jusqu'aux coffrages latéraux postérieurs 13 (Figure 6), pré-égalisé par la barrette 19, vibré (figure 7) puis mis à niveau définitif par la table d'extrusion 23 (figure 8) qui forme avec les coffrages latéraux 13 un tunnel d'extrusion mobile.

Pour que cette extrusion ait lieu, un moteur 76 de l'engin, monté sur le bâti 1, entraîne les chenilles 2. En même temps, le bâti 1 s'autopositionne en hauteur grâce aux palpeurs 6 et aux vérins 3.

La table d'extrusion 23 est située à mi-chemin entre l'axe X-X et les coussins d'air 32. L'axe X-X, étant porté par le bâti 1 stabilisé en hauteur, ne subit de la part du bâti 1 que les faibles mouvements verticaux qui n'ont pas pu être filtrés par le dispositif d'auto-positionnement 3, 4, 6. Les mouvements de tangage du bâti 1 sont filtrés par l'articulation X-X et ne sont donc pas transmis sous forme d'oscillations verticales amplifiées à l'outil 23.

A son extrémité arrière, le châssis 27 repose sur la surface ouvrée 39. Les seules oscillations auxquelles peut être soumise cette extrémité du châssis-pont sont dûes aux éventuels défauts de la surface 39 et aux éventuels mouvements verticaux des coussins d'air 32 par rapport à la surface 39. Ces deux types de perturbations sont de très faible amplitude. L'outil 23 est donc suspendu à mi-distance entre deux lignes d'appui (articulation X-X et coussin d'air 32) dont aucune n'est exposée à des perturbations importantes. De plus, chaque perturbation n'est transmise qu'avec une amplitude divisée par deux à l'outil 23.

De plus, toute erreur sur la position de l'outil 23 est détectée par les palpeurs 54 et/ou par les détecteurs 64 et la position de l'outil est corrigée grâce aux vérins 38. La qualité d'uni de la surface ouvrée 39 s'en trouve encore améliorée, ce qui, à son tour, améliore la qualité du support procuré au châssis-pont 27 par les coussins d'air 32.

Bien entendu, l'invention n'est pas limitée aux exemples décrits et représentés.

L'invention pourrait être appliquée à d'autres types d'outil, par exemple les fraises de surface.

Il n'est pas indispensable de détecter la position de l'outil et de remédier aux défauts résiduels de son positionnement. Une qualité d'uni déjà satisfaisante est obtenue si l'outil est, pendant le travail, fixé au châssis-pont, l'outil pouvant cependant être réglable en hauteur pour permettre la réalisation de revêtements de différentes épaisseurs.

Le réglage en hauteur de l'outil pourrait s'effectuer en réglant en hauteur le châssis-pont 27 par rapport aux coussins d'air 32 ou par rapport au bâti 1 (réglage en hauteur de l'axe X-X).

Il est encore envisagable que le bâti repose sur les chenilles 2 sans moyen d'auto-positionnement en hauteur, la seule détection de position étant faite sur l'outil, l'outil s'auto-positionnant par référence à des repères constitués par les fils 4 et/ou par les rayons 63.

Il serait encore possible que seul le bâti 1 comporte des détecteurs tels que les palpeurs 6, mais que le bâti 1 ne soit pas auto-positionné en hauteur par rapport aux chenilles 2, les informations en provenance des palpeurs étant utilisées pour auto-positionner l'outil, par exemple à l'aide des vérins 38.

Pour l'appui du châssis-pont sur la surface ouvrée, on peut prévoir, à la place des coussins d'air, des patins, un ou plusieurs organes de roulement à large aire de contact (pneus basse pression) etc...

## Revendications

1. Procédé pour ouvrer une surface de sol, au moyen d'un engin que l'on déplace le long de la surface à ouvrer, cet engin comportant un outil (23) qui est en contact avec ladite surface, des moyens d'appui sur sol brut (2) situés en amont d'une extrémité transversale postérieure (26) de l'outil (23), l'outil prenant appui, pendant le travail, sous un châssis-pont dont une extrémité avant est supportée par les moyens d'appui sur sol brut (2) par l'intermédiaire d'une articulation (31) d'axe (XX) transversal au plan longitudinal médian (P) de l'engin, et dont l'extrémité arrière repose sur la surface ouvrée (39) par des moyens d'appui mobile réparti sous une pression suffisamment faible pour éviter toute altération significative de la surface ouvrée (39), caractérisé en ce qu'on règle en hauteur des moyens (3, 38) supportant au moins indirectement l'outil (23) de manière que celui-ci suive une trajectoire sensiblement indépendante des irrégularités de la région non ouvrée (5) du sol, et en ce qu'on règle pendant le travail la pression exercée par l'extrémité arrière du châssis-pont (27) sur la surface ouvrée (39).

2. Procédé conforme à la revendication 1, caractérisé en ce qu'on règle ladite pression par déplacement d'un lest (42) le long du châssis-pont (27).

3. Procédé conforme à la revendication 1 ou 2, caractérisé en ce qu'on détecte ladite pression et on la règle en continu de façon à la maintenir sensiblement constante.

4. Procédé conforme à la revendication 3, caractérisé en ce qu'on fait reposer l'extrémité arrière du châssis-pont sur la surface ouvrée (39) au moyen d'au moins un coussin d'air (32), et pour détecter ladite pression, on détecte une pression régnant dans le coussin d'air (32).

5. Procédé conforme à l'une des revendications 1 à 4, caractérisé en ce qu'on utilise comme outil une table d'extrusion (23), faisant partie d'un coffrage mobile en forme de tunnel (23, 13) que l'on alimente en un matériau de revêtement du genre béton de ciment ou de bitume (8).

6. Procédé conforme à l'une des revendications 1 à 5, caractérisé en ce qu'on utilise un outil (23) dont la largeur utile est supérieure à une largeur libre entre les moyens d'appui sur sol brut (2).

7. Procédé conforme à l'une des revendications 1 à 6, caractérisé en ce qu'on règle à environ 1 à 5 N/cm² (100 à 500 g/cm²) la pression exercée sur le sol par les moyens d'appui mobile réparti (32).

8. Procédé conforme à l'une des revendications 1 à 7, caractérisé en ce que par référence à une surface idéale que doit suivre parallèlement la surface du sol ouvré (39), on règle d'une part la position en hauteur d'un bâti (1) portant l'articulation (31) et auquel sont reliés les moyens d'appui sur sol brut (2), et d'autre part la position en hauteur de l'outil (23).

9. Procédé conforme à la revendication 8, caractérisé en ce qu'on règle la position en hauteur de l'outil (23) par rapport au châssis-pont (27).

10. Procédé conforme à la revendication 8 ou 9, caractérisé en ce qu'on définit la surface de référence au moyen de fils (4) disposés à poste fixe longitudinalement de part et d'autre du trajet de l'engin, et en ce qu'on fait coopérer avec ces fils (4) des palpeurs (54) liés à l'outil (23).

11. Engin pour ouvrer une surface de sol, en particulier pour la mise en oeuvre du procédé selon l'une des revendications 1 à 10, comprenant un bâti (1), s'appuyant de manière mobile sur une région du sol non ouvrée (5) par l'intermédiaire de moyens d'appui sur sol brut (2), un châssis-pont (27) dont une extrémité avant est supportée par le bâti (1) par l'intermédiaire d'une articulation (31) d'axe (XX) transversal au plan longitudinal médian (P) de l'engin, et dont une extrémité arrière est munie de moyens d'appui mobile réparti (32) sur la surface ouvrée, un outil (23) monté sous le châssis-pont (27) et comportant une extrémité transversale postérieure (26) située en arrière des moyens d'appui sur sol brut, caractérisé en ce qu'il comprend en outre des moyens (3, 38) pour régler en hauteur des moyens (1, 36) supportant au moins indirectement l'outil (23) de manière que celui-ci suive une trajectoire sensiblement indépendante des irrégularités de ladite région du sol non ouvrée (5), et des moyens (42 à 44, 46 à 49) pour régler la pression exercée sur la surface ouvrée (39) par les moyens d'appui mobile réparti (32).

12. Engin conforme à la revendication 11, caractérisé en ce que les moyens pour régler la pression comprennent un lest (42) mobile le long du châssis-pont (27).

13. Engin conforme à la revendication 11 ou 12, caractérisé en ce que l'extrémité transversale postérieure (26) de l'outil (23) a une largeur utile supérieure à une distance transversale libre entre les moyens d'appui sur sol brut (2).

14. Engin conforme à l'une des revendications 11 à 13, caractérisé par des moyens (54, 64) de détection de la position de l'outil (23) par rapport à une surface de référence, les moyens de détection fournissant un signal de commande de certains au moins (38) des moyens pour régler la hauteur de l'outil (23).

15. Engin conforme à la revendication 14, caractérisé en ce que les moyens de détection comprennent des palpeurs (54) destinés à suivre des repères (4) situés à poste fixe longitudinalement de part et d'autre de la surface à ouvrer.

16. Engin conforme à la revendication 14 ou 15, caractérisé en ce que les moyens de détection comprennent des moyens (57, 64) pour détecter la position de l'outil (23) par rapport à une région de la surface ouvrée (39) située à distance en arrière de l'outil (23).

17. Engin conforme à la revendication 16, caractérisé en ce que les moyens pour détecter la position de l'outil (23) par rapport à une région de la surface ouvrée (39), comprennent un moyen (57) traîné par l'engin au contact de ladite région de la surface ouvrée (39), et des moyens (62, 64) pour détecter la position relative de l'outil (23) par rapport au moyen traîné (57).

18. Engin conforme à la revendication 17, caractérisé en ce que les moyens pour détecter la position relative comprennent un émetteur (62) de rayonnement (63) porté par le moyen traîné (57), et une surface détectrice (66) portée par l'outil (23) et sensible à la position en hauteur où le rayonnement (63) la frappe.

19. Engin conforme à l'une des revendications 14 à 18, caractérisé en ce que les moyens pour régler en hauteur l'outil comprennent des moyens (3) pour régler en hauteur le bâti (1) par rapport aux moyens d'appui sur sol brut (2) et des moyens (38) modifiant la géométrie de l'engin entre l'articulation (XX) et les moyens d'appui mobile réparti (32), les moyens (54, 64) de détection de la position de l'outil (23) fournissant un signal de commande desdits moyens (38) modifiant la géométrie.

20. Engin conforme à la revendication 19, caractérisé en ce que les moyens modifiant la géométrie de l'engin sont des moyens de réglage de la position de l'outil (23) par rapport au châssis-pont (27).

21. Engin conforme à l'une des revendications 11 à 20, caractérisé en ce que l'outil est une table d'extrusion (23) formant avec deux coffrages latéraux (13) un tunnel d'extrusion monté en aval de moyens d'alimentation et de répartition (7, 9, 16, 19) d'un matériau de revêtement (8) tel que le béton de ciment ou de bitume, les coffrages latéraux (13) et les moyens d'alimentation et de répartition (7, 9, 16, 19) étant portés par le bâti (1).

22. Engin conforme à l'une des revendications 11 à 21, caractérisé en ce que l'engin comprend des moyens (74) pour supporter le châssis-pont (27) relativement au bâti (1) en l'absence d'appui du châssis-pont (27) sur la surface ouvrée (39), en particulier au début d'un ouvrage.

23. Engin conforme à l'une des revendications 11 à 22, caractérisé en ce que les moyens d'appui mobile réparti (32) comprennent au moins un coussin d'air.

24. Engin conforme à l'une des revendications 11 à 23, caractérisé en ce que le châssis-pont (27) comprend deux éléments longitudinaux (28) ayant une indépendance angulaire limitée autour de l'axe d'articulation (XX) et supportant chacun l'outil (23) d'un côté respectif d'un plan longitudinal médian (P) de l'engin.

## Patentansprüche

1. Verfahren zur Behandlung einer Bodenoberfläche, mittels einer Maschine die entlang der zu bearbeitenden Oberfläche bewegt wird, wobei diese Maschine trägt ein Werkzeug, das im Kontakt mit der Oberfläche ist, sowie Auflegemittel (2) auf rohem Boden, die in Fahrtrichtung vor einem transversalen hinteren Ende (26) des Werkzeugs (23) angerordnet sind, und wobei das Werkzeug während der Arbeit unter eine Chassisbrücke liegt, deren eines vorderes Ende von den Auflagemitteln (2) auf dem rohen Boden über ein Drehgelenk (31) mit einer zur Ebene der longitudinalen Mittellinie (P) der Maschine transversalen Achse gelagert ist, und deren hinteres Ende auf der bearbeiteten Oberfläche (39) durch beweglichen verteilten Auflagemittel mit einem Druck sich abstützt, der ausreichend schwach zur Vermeidung einer wesentlichen Veränderung der bearbeiteten Oberfläche (39) ist, dadurch gekennzeichnet, dass die Höhe einer das Werkzeug wenigstens indirekt lagernden Einrichtung (3, 38) derart geregelt wird, dass es einem Weg folgt, der im wesentlichen unabhängig von Unregelmässigkteiten eines unbearbeiteten Gebiets (5) des Bodens ist, und dass während der Bearbeitung der durch das hinteres Ende der Chassisbrücke (27) auf der bearbeiteten Oberfläche (39) ausgeübte Druck eingestellt wird.

2. Verfahren nach Anspruch 1, dadurch gekennzeichnet, dass der genannte Druck durch Verschiebung eines Ballastgewichts (42) entlang der Chassisbrücke (27) eingestellt wird.

3. Verfahren nach Anspruch 2, dadurch gekennzeichnet, dass der gennante Druck detektiert und die Position des Ballastgewichts (42) kontinuierlich derart geregelt wird, dass der Druck konstant gehalten wird.

4. Verfahren nach Anspruch 3, dadurch gekennzeichnet, daß das hintere Ende der Chassisbrücke auf der bearbeiteten Oberfläche (39) mit Hilfe wenigstens eines Luftkissens (32) abgestützt wird und daß zur Messung des Auflagedrucks der in dem Luftkissen (32) herrschende Druck detektiert wird.

5. Verfahren nach einem der Ansprüche 1 bis 4, dadurch gekennzeichnet, daß als Werkzeug ein Extrusionstisch (23) verwendet wird, der einen Teil einer mobilen Verschalung in Form eines Tunnels (23, 13) bildet, dem ein Beschichtungsmaterial vom Typ Zement-oder Bitumenbeton (8) zugeführt wird.

6. Verfahren nach einem der Ansprüche 1 bis 5, dadurch gekennzeichnet, daß ein Werkzeug (23) verwendet wird, dessen Nutzbreite größer ist als die freie Breite zwischen den Auflagemitteln (2) auf dem rohen Boden.

7. Verfahren nach einem der Ansprüche 1 bis 6, dadurch gekennzeichnet, daß der auf den Boden durch die beweglichen, verteilten Auflagemittel (32) ausgeübte Druck ungefähr 1 bis 5 N/cm² (100 bis 500 g/cm²) eingestellt wird.

8. Verfahren nach einem der Ansprüche 1 bis 7, dadurch gekennzeichnet, daß in Bezug auf eine ideale Oberfläche, der die Oberfläche des bearbeiteten Bodens (39) parallel folgen soll, einerseits die Höhenposition eines Gestells (1), das das Drehgelenk (31) trägt und mit dem die Auflagemittel (2) auf dem rohen Boden verbunden sind, und andererseits die Höhenposition des Werkzeugs (23) geregelt wird.

9. Verfahren nach Aspruch 8, dadurch gekennzeichnet, daß die Höhenposition des Werkzeugs (23) relativ zur Chassisbrücke (27) eingestellt wird.

10. Verfahren nach Anspruch 8 oder 9, dadurch gekennzeichnet, daß die Bezugsoberfläche mit Hilfe von stationär und longitudinal auf beiden Seiten des Fahrwegs der Maschine angeordneten Fäden (4) definiert wird und daß man mit dem Werkzeug (23) verbundene Taster (54) mit den Fäden (4) zusammenwirken läßt.

11. Maschine zur Behandlung einer Bodenoberfläche, insbesondere zur Durchführung des Verfahrens nach einem der Ansprüche 1 bis 10, mit einem Gestell (1), das sich mittels Auflagemitteln (2) für die Auflage auf rauhem Boden auf einem nicht bearbeiteten Gebiet (5) des Bodens bewegbar abstützt, einer Chassisbrücke (27), deren eines vorderes Ende auf dem Gestell (1) über ein Drehgelenk (31) mit einer zur Ebene der longitudinalen Mittellinie (P) der Maschine transversalen Achse gelagert ist und deren hinteres Ende mit bewegbaren, verteilten Auflagemitteln (32) auf der bearbeiteten Oberfläche versehen ist, und mit einem unter der Chassisbrücke (27) angebrachten Werkzeug, das ein transversales hinteres Ende (26) aufweist, das hinter den Auflagemitteln auf dem rohen Boden angeordnet ist, **dadurch gekennzeichnet, daß** sie ferner eine Einrichtung (3, 38) zur Einstellung der Höhe der Mittel (1, 36), die wenigstens indirekt das Werkzeug (23) so lagern, daß sich dieses auf einer im wesentlichen von Unebenheiten des nicht bearbeiteten Bodengebiets (s) unabhangigen weg bewegt, und Einrichtungen (42 bis 44, 46 bis 49) zur Regelung des durch die beweglichen verteilten Auflagemittel (32) auf die bearbeitete Oberfläche (39) ausgeübten Drucks aufweist.

12. Maschine nach Anspruch 11, dadurch gekennzeichnet, daß die Einrichtung zur Einstellung des Drucks wenigstens ein Ballastgewicht (42) aufweist, das entlang der Chassisbrücke (27) bewegbar ist.

13. Maschine nach Anspruch 11 oder 12, dadurch gekennzeichnet, daß das hintere transversale Ende (26) des Werkzeugs (23) eine Nutzbreite aufweist, die größer ist als der transversale freie bestand zwischen den Auflagemitteln (2) auf dem rohen Boden.

14. Maschine nach einem der Ansprüche 11 bis 13, gekennzeichnet durch eine Einrichtung (54, 56) zur Detektion der Lage des Werkzeugs (23) relativ zu einer Referenzoberfläche, wobei die Detektionseinrichtung ein Steuersignal auf wenigstens einen Teil (38) einer Einrichtung zur Einstellung der Höhe der Werkzeugs (23) leitet.

15. Maschine nach Anspruch 14, dadurch gekennzeichnet, daß die Detektionseinrichtung Taster (54) aufweist, die zur Abtastung von stationär entlang beiden Seiten der zu bearbeitenden Oberfläche angeordneten Markierungen (4) bestimmt sind.

16. Maschine nach Anspruch 14 oder 15, dadurch gekennzeichnet, daß die Detektionseinrichtung eine Einrichtung (57, 64) zur Detektion der Position des Werkzeugs (23) relativ zu einem Gebiet der bearbeiteten Oberfläche (39) aufweist, das mit bestand hinter dem Werkzeug (23) liegt.

17. Maschine nach Anspruch 16, dadurch gekennzeichnet, daß die Einrichtung zur Detektion der Position des Werkzeugs relativ zu einem Gebiet der bearbeiteten Oberfläche (39) eine durch die Maschine gezogene und im Kontakt mit dem genannten Gebiet der bearbeiteten Oberfläche (39) befindliche Einrichtung und eine Einrichtung (62, 64) zur Detektion der relativen Position des Werkzeugs (23) zu der gezogenen Einrichtung (57) aufweist.

18. Maschine nach Anspruch 17, dadurch gekennzeichnet, daß die Einrichtung zur Detektion der relativen Position einen von der gezogenen Einrichtung (57) getragenen Aussender (62) von Strahlen (63) und eine von dem Werkzeug (23) getragenen Detektionsoberfläche (66) aufweist, die die Höhenposition, auf der die Strahlen (63) auftreffen, detektiert.

19. Maschine nach einem der Ansprüche 14 bis 18, dadurch gekennzeichnet, daß die Einrichtung zur Einstellung der Höhe des Werkzeugs eine Einrichtung (3) zur Einstellung der Höhe des Gestells (1) relativ zu den Auflagemitteln (2) auf dem rohen Boden und eine Einrichtung (38) aufweist, die die Geometrie der Maschine zwischen dem Drehgelenk (XX) und den beweglichen, verteilten Auflagemitteln (32) modifiziert, wobei die Detektionseinrichtung (54, 64) für die Position des Werkzeugs ein Steuersignal für die Einrichtung (38) zur Modifizierung der Geometrie liefert.

20. Maschine nach Anspruch 19, dadurch gekennzeichnet, daß die Einrichtung zur Modifizierung der Geometrie der Maschine eine Einrichtung zur Einstellung der Position des Werkzeugs (23) relativ zur Chassisbrücke (27) ist.

21. Maschine nach einem der Ansprüche 11 bis 20, dadurch gekennzeichnet, daß das Werkzeug ein Extrusionstisch (23) ist, der mit zwei Seitenverschalungen (13) einen Extrusionstunnel bildet, der in Fahrtrichtung hinter einer Zuführ- und Verteileinrichtung (7, 9, 16, 19) für ein Beschichtungsmaterial wie Zement-oder Bitumenbeton angeordnet ist, wobei die Seitenverschalungen (13) und die Zuführungs- und Verteilungseinrichtung (7, 9, 16, 19) an dem Gestell (1) befestigt sind.

22. Maschine nach einem der Ansprüche 11 bis 21, gekennzeichnet durch eine Einrichtung (74) zum Lagern der Chassisbrücke (27) relativ zum Gestell (1), wenn die Chassisbrücke (27) nicht auf der bearbeiteten Oberfläche (39) aufliegt, insbesondere zu Beginn der Bearbeitung.

23. Maschine nach einem der Ansprüche 11 bis 22, dadurch gekennzeichnet, daß die beweglichen, verteilten Auflagemittel (32) wenigstens ein Luftkissen aufweisen.

24. Maschine nach einem der Ansprüche 11 bis 23, dadurch gekennzeichnet, daß die Chassisbrücke (27) zwei longitudinale Elemente (28) aufweist, die in Grenzen unabhängig voneinander um eine Drehachse (XX) winkelmäßig verstellbar sind und die jeder das Werkzeug (23) auf einer zugehörigen Seite der longitudinalen Mittelebene (P) der Maschine tragen.

## Claims

1. A method of working a surface of ground by means of a machine which is moved along the surface to be worked, said machine having a tool (23) which is in contact with said surface, means for resting on rough ground (2) situated ahead of a transverse rear end (26) of said tool (23), said tool during operation abutting the underside of a bridge-type frame a front end of which is supported by said means for resting on rough ground (2) via a joint (31) having its axis (XX) extending transversely to the central longitudinal plane (P) of the machine, and a rear end of which rests on the worked surface (39) via distributed movable bearing means under a pressure sufficiently low to avoid any significant alteration in the worked surface (39), characterised in that means (3, 38) at least indirectly supporting the tool (23) are adjusted vertically so that the tool follows a path substantially independant of irregularities in an unworked region (5) of ground, and in that during operation a pressure exerted by said rear end of said bridge-type frame (27) on the worked surface (39) is adjusted.

2. A method according to claim 1, characterised in that the pressure is adjusted by moving a weight (42) along the bridge-type frame (27).

3. A method according to claim 1 or 2, characterised in that the pressure is detected and is continuously adjusted so as to keep it substantially constant.

4. A method according to claim 3, characterised in that the rear end of the bridge-type frame is supported on the worked surface (39) via at least one air cushion (32) and the aforementioned pressure is detected by detecting a pressure in the air cushion (32).

5. A method according to any of claims 1 to 4, characterised in that the tool is an extrusion plate (23) forming part of a tunnel-shaped movable form (23, 13) which is supplied with a coating material such as cement concrete or asphaltic concrete (8).

6. A method according to any of claims 1 to 5, characterised by use of a tool (23) having a useful width greater than a free width between the means (2) resting on rough ground.

7. A method according to any of claims 1 to 6, characterised in that the pressure exerted on the ground by the distributed movable bearing means (32) is adjusted to about 1 to 5 N/cm² (100 to 500 g/cm²).

8. A method according to any of claims 1 to 7, characterised in that on the one hand the vertical position of a structure (1) bearing the joint (31) and connected to the means (2) resting on rough ground and on the other hand the vertical position of the tool (23) are adjusted relative to an ideal surface to which the surface of the worked ground (39) is to be kept parallel.

9. A method according to claim 8, characterised in that the vertical position of the tool (23) is adjusted relative to the bridge-type frame (27).

10. A method according to claim 8 or 9, characterised in that the reference surface is defined by means of wires (4) disposed at fixed positions longitudinally on either side of the path of the machine, and sensors (54) connected to the tool (23) co-operate with the wires (4).

11. A machine for working a surface of ground, more particularly for carrying out the method according to any of claims 1 to 10, comprising a structure (1) which reste in movable manner on an unworked region of ground (5) via means (2) resting on rough ground, a bridge-type frame (27) having a front end supported by the structure (1) via a joint (31) having its axis (XX) extending transversely to the central longitudinal plane (P) of the machine, and a rear end provided with distributed movable bearing means (32) on the worked surface, and a tool (23) mounted on the bridge-type frame (27) and having a rear transverse end (26) situated behind the means resting on rough ground, characterised in that it also comprises means (3, 38) for vertically adjusting the means (1, 36) at least indirectly supporting the tool (23), so that the tool follows a path substantially independent of the irregularities in the unworked region of ground (5), and means (42 to 44, 46 to 49) for adjusting the pressure exerted on the worked surface (39) by the distributed movable bearing means (32).

12. A machine according to claim 11, characterised in that the pressure-adjusting means comprise a weight (42) movable along the bridge-type frame (27).

13. A machine according to claim 11 or 12, characterised in that the rear transverse end (26) of the tool (23) has a useful length greater than a free transverse distance between the means (2) resting on rough ground.

14. A machine according to any of claims 11 to 13, characterised by means (54, 64) for detecting the position of the tool (23) with respect to a reference surface, the detection means supplying a signal for controlling at least some (38) of the means for vertically adjusting the tool (23).

15. A machine according to claim 14, characterised in that the detection means comprise sensors (54) for following marks (4) situated at fixed positions longitudinally on either side of the surface to be worked.

16. A machine according to claim 14 or 15, characterised in that the detection means comprise means (57, 64) for detecting the position of the tool (23) with respect to a region of the worked surface (39) situated some distance to the rear of the tool (23).

17. A machine according to claim 16, characterised in that the means for detecting the position of the tool (23) relative to a region of the worked surface (39) comprise a means (57) drawn by the machine in contact with the aforementioned region of the worked surface (39) and means (52, 64) for detecting the position of the tool (23) relative to the drawn means (57).

18. A machine according to claim 17, characterised in that the means for detecting the relative position comprise a transmitter (62) or radiation (63) carried by the drawn means (57), and a detecting surface (66) carried by the tool (23) and sensitive to the vertical position where the radiation (66) strikes it.

19. A machine according to any of claims 14 to 18, characterised in that the means for vertically adjusting the tool comprise means (3) for vertically adjusting the frame (1) relative to the means (2) resting on rough ground, and means (38) for modifying the geometry of the machine between the joint (XX) and the distributed movable bearing means (32), the means (54, 64) for detecting the position of the tool (23) supplying a signal for controlling the geometry-modifying means (38).

20. A machine according to claim 19, characterised in that the means for modifying the geometry of the machine are means for adjusting the position of the tool (23) relative to the bridge-type frame (27).

21. A machine according to any of claims 11 to 20, characterised in that the tool is an extrusion plate (23) which, together with two lateral forms (13), constitutes an extrusion tunnel mounted downstream of means (7, 9, 16, 19) for supplying and distributing a coating material (8) such as cement concrete or asphaltic concrete, the lateral forms (13) and the supply and distribution means (7, 9, 16, 19) being carried by the structure (1).

22. A machine according to any of claims 11 to 21, characterised in that it comprises means (74) for supporting the frame or bridge (27) relative to the structure (1) in the evant when the bridge-type frame (27) is not resting on the worked surface (39), more particularly at the beginning of working.

23. A machine according to any of claims 11 to 22, characterised in that the distributed moving bearing means (32) comprise at least one air cushion.

24. A machine according to any of claims 11 to 23, characterised in that the bridge-type frame (27) comprises two longitudinal components (28) having limited angular freedom around the pivot axis (XX) and each supporting the tool (23) on one respective side of a longitudinal plane (P) through the centre of the machine.
